# EUROPÄISCHE PATENTSCHRIFT

(11) **EP 2 423 421 B1**
(45) Veröffentlichungstag und Bekanntmachung des Hinweises auf die Patenterteilung: **18.05.2016**
(21) Anmeldenummer: 11177476.6
(22) Anmeldetag: 12.08.2011
(51) Int. Cl.: E06B 3/263, E06B 3/54, E06B 3/62, E06B 7/23

(54) **Verdeckt liegender thermisch getrennter Holz/Metall- Fensterflügelrahmen**
Concealed thermally separated wood/metal window sash frame
Cadre de battant de fenêtre en bois/métal séparé thermiquement et installé de manière recouverte

(30) Priorität: 24.08.2010 DE 102010035346
(43) Veröffentlichungstag der Anmeldung: 29.02.2012
(73) Patentinhaber: Schindler Fenster + Fassaden GmbH, 93426 Roding (DE)
(72) Erfinder: Lankes, Gottfried, 93185 Michelsneukirchen (DE); Drexler, Martin, 93167 Falkenstein (DE)
(74) Vertreter: 2s | ip Schramm Schneider Patentanwälte Rechtsanwälte

(56) Entgegenhaltungen:
- AT-U1- 10 584
- DE-U1- 20 203 748
- DE-U1-202004 016 404

## Beschreibung

### Gebiet der Erfindung

Die Erfindung betrifft eine Flügelrahmenaußenschale für eine Flügelrahmeninnenschale eines Flügelrahmens eines Fensters, wobei die Flügelrahmeninnenschale entlang mindestens einer Drehachse schwenkbar an einen Blendrahmen des Fensters anordenbar ist. Des Weiteren betrifft die Erfindung einen Flügelrahmen für ein Fenster mit einer Flügelrahmeninnenschale und einer erfindungsgemäßen Flügelrahmenaußenschale. Ferner betrifft die Erfindung ein Fenster mit einem Blendrahmen und einem Flügelrahmen, welcher eine Flügelrahmeninnenschale und eine erfindungsgemäße Flügelrahmenaußenschale aufweist. Das erfindungsgemäße Fenster weist raumseitig im Wesentlich Holz oder Kunststoff und wetterseitig im Wesentlichen Metall auf.

### Hintergrund der Erfindung

Fenster der genannten Art sind im Stand der Technik bekannt. Das Prinzip des Holz- und Aluminiumfensters vereint auf vorteilhafte Weise die positiven Eigenschaften eines Aluminiumfensters mit den positiven Eigenschaften eines Holzfensters. Dadurch, dass das Fenster wetterseitig im Wesentlichen aus Aluminium besteht, kann ein im Wesentlichen wetterbeständiges Fenster bereitgestellt werden, während die vom Innenraum aus sichtbaren, im Wesentlichen aus Holz gefertigten Fensterteile einen natürlichen Eindruck des Fensters vermitteln und sich positiv auf die Innenraumgestaltung auswirken.

Derartige Fensterrahmen weisen üblicherweise einen Blendrahmen, bestehend aus einer äußeren und einer inneren Blendrahmenschale, und einen Flügelrahmen, bestehend aus einer äußeren und einer inneren Flügelrahmenschale, auf.

Aus der DE 10 2004 049 120 A1 ist ein Holz/Metall-Fensterflügelrahmen bekannt, bei dem der Flügelrahmen eine Flügelrahmeninnenschale und eine Flügelrahmenaußenschale aufweist. Mit der Flügelrahmenaußenschale wird zusammen mit einer auf die Außenseite eines Zwei-Scheibenisolierglases wirkenden Gummilippe das Zwei-Scheibenisolierglas gegen eine Gummilippe der Flügelrahmeninnenschale gedrückt und dadurch im Flügelrahmen gehalten. Die Flügelrahmenaußenschale ist über Schrauben mit der Flügelrahmeninnenschale verbunden.

Die Flügelrahmenaußenschale weist eine Innenschale und eine Außenschale auf, welche über einen Mittelrahmen miteinander verbunden sind. Der Mittelrahmen wirkt dabei als thermische Trennung zwischen der Innenschale und der Außenschale der Flügelrahmenaußenschale. Um die Dämmeigenschaften zwischen den Blendrahmen und dem Flügelrahmen weiter zu verbessern, ist am Blendrahmen eine Gummilippe vorgesehen, welche bei geschlossenem Fenster den Flügelrahmen berührt und so den Hohlraum, welcher bei geschlossenem Fenster zwischen Flügelrahmen und Blendrahmen gebildet wird, in zwei Hohlräume unterteilt und diese im Wesentlichen thermisch voneinander trennt.

Um den Wärmedurchgangswert, d.h. die thermische Isoliereigenschaft eines Fensters zu verbessern, ist es bekannt, anstelle eines Zwei-Scheibenisolierglases ein Drei-Schreibenisolierglas zu verwenden. Allerdings kann bei dem aus der DE 10 2004 049 120 A1 bekannten Fensterflügelrahmen das Zwei-Scheibenisolierglas nicht einfach durch ein Drei-Scheibenisolierglas ersetzt werden, weil zum Einen der maximale Einspannbereich zwischen der inneren und der äußeren Dichtungslippe für ein Drei-Scheibenisolierglas zu gering ist und zum Anderen aufgrund des höheren Gewichts eines Drei-Scheibenisolierglases die aus Holz gefertigte Flügelrahmeninnenschale, an welcher die innere Dichtungslippe angeordnet ist, breiter ausgestaltet werden müsste, um eine stabile Aufnahme eines Drei-Scheibenisolierglases zu gewährleisten.

Eine breitere Ausgestaltung der Flügelrahmeninnenschale hat allerdings den Nachteil, dass diese sehr weit in die Glasfläche hineinragen würde und somit im geschlossenen Zustand des Fensters von außen sichtbar wäre. Um dies zu vermeiden, müsste auch die Blendrahmenaußenschale sehr weit überstehen und in die Glasfläche hineinragen. Beides ist für den Fensterbau von Nachteil, da weder die verschiedenen Materialien sichtbar sein sollen, schon um den einheitlichen Eindruck einer ganzen Fassade nicht zu zerstören, noch soll die verfügbare Fensterfläche durch einen auffälligen massiven Blendrahmen bzw. durch eine massive und breite Flügelrahmeninnenschale unnötig eingeschränkt werden.

Aus der DE 20 2004 016 404 U1 und aus der DE 202 03 748 U1 ist jeweils ein Fensterflügelrahmen bekannt, der eine Flügelrahmenaußenschale aufweist, wobei die Flügelrahmenaußenschale eine Innenschale, einen Mittelrahmen und eine Außenschale aufweist. Die Innenschale, der Mittelrahmen und die Außenschale sind jeweils als Hohlprofil ausgestaltet. Zwischen der Außenschale der Flügelrahmenaußenschale und einer Flügelrahmeninnenschale ist eine Glasscheibe eingespannt, wobei an der Flügelrahmeninnenschale und an der Außenschale der Flügelrahmenaußenschale jeweils entsprechende Dichtelemente angeordnet sind.

### Aufgabe der Erfindung

Aufgabe der vorliegenden Erfindung war es daher, einen Fensterrahmen zur Verfügung zu stellen, welcher verbesserte thermische Isoliereigenschaften aufweist und welcher bei Vermeidung der aus dem Stand der Technik bekannten Nachteile auch ein Drei-Scheibenisolierglas aufnehmen kann.

### Erfindungsgemäße Lösung

Diese Aufgabe wird durch eine erfindungsgemäße Flügelrahmenaußenschale, einem erfindungsgemäßen Flügelrahmen sowie einem erfindungsgemäßen Fenster nach den unabhängigen Ansprüchen gelöst. Vorteilhafte Ausgestaltungen sind in den jeweiligen abhängigen Ansprüchen angegeben.

Demnach wird durch die Erfindung eine Flügelrahmenaußenschale für eine Flügelrahmeninnenschale bereitgestellt, wobei die Flügelrahmeninnenschale im wesentlichen Holz oder Kunststoff aufweist und über mindestens einer Drehachse schwenkbar an einen Blendrahmen anordenbar ist. Die Flügelrahmenaußenschale weist eine Innenschale, einen Mittelrahmen und eine Außenschale auf. Die Innenschale, der Mittelrahmen und die Außenschale sind jeweils als Hohlprofil ausgestaltet, wobei der Mittelrahmen die Innenschale thermisch isolierend mit der Außenschale verbindet. An der Innenschale und an der Außenschale sind jeweils zumindest ein Dichtelement angeordnet, über welche eine Fensterscheibe zwischen Innenschale und Außenschale einspannbar ist.

Weil die Fensterscheibe zwischen Innenschale und Außenschale einspannbar ist, wird die Fensterscheibe vollständig von der Flügelrahmenaußenschale getragen, sodass die Flügelrahmeninnenschale auch bei Verwendung eines Drei-Scheibenisolierglases nicht wesentlich breiter ausgestaltet werden muss, um das Drei-Scheibenisolierglas sicher und stabil aufnehmen zu können. Weil der Mittelrahmen, die Innenschale und die Außenschale jeweils als Hohlprofil ausgestaltet sind, ist eine ausreichende Festigkeit bei gleichzeitig guter thermischer Isolationswirkung sichergestellt, so dass die Flügelrahmenaußenschale einerseits geeignet ist auch ein Drei-Scheibenisolierglas ausreichend fest zu fixieren, und andererseits eine ausreichende Isolierung durch Vermeidung von Wärme- bzw. Kältebrücken gewährleistet.

In einer bevorzugten Ausführungsform ist die Innenschale der Flügelrahmenaußenschale über mindestens ein Befestigungsmittel mit der Flügelrahmenaußenschale verbindbar, wobei es besonders vorteilhaft ist, wenn das mindestens eine Befestigungsmittel ausgestaltet ist, die Innenschale zwängungsfrei mit der Flügelrahmeninnenschale zu verbinden.

Damit können in vorteilhafter Weise Spannungen an der Flügelrahmenaußenschale bzw. Flügelrahmeninnenschale, die durch differierende thermische Längenausdehnungen der verwendeten Materialien der Flügelrahmenaußenschale sowie der Flügelrahmeninnenschale entstehen können, kompensiert werden, wobei gleichzeitig eine sichere und stabile Befestigung der Flügelrahmenaußenschale an der Flügelrahmeninnenschale gewährleistet ist.

Das Befestigungsmittel kann einen Drehhalter umfassen. Damit wird eine besonders einfache Montage der Flügelrahmeninnenschale an die Flügelrahmenaußenschale ermöglicht. Insbesondere kann die Flügelrahmeninnenschale unabhängig von der Flügelrahmenaußenschale hergestellt werden.

An der Innenschale der Flügelrahmenaußenschale kann ein erstes Mitteldichtungselement angeordnet sein, welches bei geschlossenem Fenster den Blendrahmen berührt und einen Falzraum zwischen Flügelrahmen, welcher durch die Flügelrahmenaußenschale und die Flügelrahmeninnenschale gebildet wird, und Blendrahmen thermisch und weitgehend luftdicht in einen inneren Hohlraum und einen äußeren Hohlraum trennt.

Die Innenschale und die Außenschale können im Wesentlichen Metall, bevorzugt Leichtmetall, ganz besonders bevorzugt Aluminium aufweisen und der Mittelrahmen kann einen stabilen, Wärme isolierenden Kunststoff aufweisen.

Der Blendrahmen kann eine Blendrahmenaußenschale, welche im Wesentlichen Metall, bevorzugt Leichtmetall, ganz besonders bevorzugt Aluminium, aufweist, und eine Blendrahmeninnenschale, welche im Wesentlichen Holz aufweist, umfassen.

Des Weiteren wird durch die Erfindung ein Flügelrahmen, welcher eine Flügelrahmeninnenschale und eine erfindungsgemäße Flügelrahmenaußenschale aufweist, bereitgestellt.

Ferner wird durch die Erfindung ein Fensterrahmen mit einem Flügelrahmen und einem Blendrahmen bereitgestellt, wobei der Flügelrahmen eine Flügelrahmeninnenschale und eine erfindungsgemäße Flügelrahmenaußenschale aufweist. Die Flügelrahmeninnenschale weist im Wesentlichen Holz oder Kunststoff auf. Die Innenschale und die Außenschale der Flügelrahmenaußenschale weisen im Wesentlichen Metall auf. Die Innenschale und die Außenschale sind über einen Mittelrahmen, welcher im Wesentlichen Kunststoff aufweist, thermisch isolierend miteinander verbunden. Der Blendrahmen weist eine Blendrahmenaußenschale, welche im wesentlichen Metall aufweist, und eine Blendrahmeninnenschale, welche im Wesentlich Holz aufweist, auf. An der Innenschale und an der Außenschale sind jeweils zumindest ein Dichtelement angeordnet, über welche eine Fensterscheibe zwischen Innenschale und Außenschale einspannbar ist. Die Fensterscheibe kann ein Drei-Scheibenisolierglas umfassen.

Es hat sich als günstig erwiesen, an der Flügelrahmeninnenschale eine Überschlagdichtung anzuordnen, welche bei geschlossenem Fenster die Blendrahmeninnenschale des Blendrahmens berührt und einen Falzraum zwischen dem Flügelrahmen und Blendrahmen thermisch und weitgehend luftdicht isoliert. Dadurch kann vermieden werden, dass im geschlossenen Zustand des Fensters Raumluft in den Falzraum zwischen Flügelrahmen und Blendrahmen gelangt.

In einer bevorzugten Ausführungsform kann an der Innenschale der Flügelrahmenaußenschale ein erstes Mitteldichtungselement angeordnet sein, welches bei geschlossenem Fenster den Blendrahmen berührt. Damit kann vermieden werden, dass einerseits die sich im äußeren Hohlraum befindliche Luft an den Mittelrahmen gelangen kann und andererseits die sich im äußeren Hohlraum bzw. mittleren Hohlraum befindliche Luft bis an die Flügelrahmeninnenschale gelangen kann.

Vorteilhafterweise ist an dem Blendrahmen ein zweites Mitteldichtungselement angeordnet, welches bei geschlossenem Fenster die Flügelrahmenaußenschale, vorzugsweise den Mittelrahmen berührt.

Damit wird verhindert, dass die sich im äußeren Hohlraum befindliche Luft an die Innenschale der Flügelrahmenaußenschale gelangen kann.

Besonders vorteilhaft ist es, wenn das erste Mitteldichtungselement und das zweite Mitteldichtungselement derart angeordnet sind, dass sie bei geschlossenem Fenster zusammen mit dem Blendrahmen und der Flügelrahmenaußenschale einen umlaufenden Hohlraum bilden, welcher einen äußeren Hohlraum von einem inneren Hohlraum thermisch und weitgehend luftdicht trennt. Der im geschlossenen Zustand des Fensters zwischen dem Blendrahmen und dem Flügelrahmen resultierende Hohlraum (Falzraum) wird so in drei Hohlräume unterteilt, was zu einer verbesserten Wärmedämmung führt.

Günstig ist es, wenn das zweite Mitteldichtungselement an der Blendrahmenaußenschale und an der Blendrahmeninnenschale befestigt ist. Damit kann ein Kälteeintrag, welcher an den Kontaktstellen zwischen der Blendrahmeninnenschale und der Blendrahmenaußenschale entstehen kann, zuverlässig vermieden werden.

Es hat sich als günstige erwiesen, wenn der Mittelrahmen mindestes vier, bevorzugt mindestens fünf Hohlräume aufweist. Damit wird ein besonders stabiler Mittelrahmen mit gleichzeitig besonders guten thermischen Isoliereigenschaften bereitgestellt.

### Kurzbeschreibung der Figuren

Weitere Einzelheiten und Merkmale der Erfindung sowie weitere Vorteile ergeben sich aus der nachfolgenden Beschreibung in Verbindung mit der Zeichnung. Dabei zeigt die einzige Figur einen erfindungsgemäßen Fensterrahmen mit einem Flügelrahmen und einem Blendrahmen, welche jeweils erfindungsgemäß ausgestaltet sind.

### Detaillierte Beschreibung der Erfindung

**Fig**. 1 zeigt einen erfindungsgemäßen Fensterrahmen mit einem Flügelrahmen und einem Blendrahmen. Der Flügelrahmen weist eine Flügelrahmeninnenschale 2 und eine Flügelrahmenaußenschale auf, wobei die Flügelrahmenaußenschale eine Innenschale 7, eine Außenschale 17 und einen die Innenschale 7 mit der Außenschale 17 verbindenden Mittelrahmen 11 aufweist.

Die Innenschale 7 und die Außenschale 17 der Flügelrahmenaußenschale sind aus Metall, vorzugsweise Aluminium, gefertigt. Die Innenschale 7 und die Außenschale 17 der Flügelrahmenaußenschale sind zudem als Hohlprofil ausgestaltet, um eine reduzierte Wärmeleitung der Innenschale 7 und der Außenschale 17 zu erreichen.

An der Innenschale 7 und an der Außenschale 17 der Flügelrahmenaußenschale sind jeweils ein Dichtelement 4, 5 angeordnet. Über die Dichtelemente 4, 5 ist ein Drei-Scheibenisolierglas 3 zwischen der Innenschale 7 und der Außenschale 17 der Flügelrahmenaußenschale eingespannt. Das Drei-Scheibenisolierglas 3 wird dabei vollständig von der Flügelrahmenaußenschale, d.h. von der Innenschale 7, der Außenschale 17 und dem Mittelrahmen 11 getragen. Weil die Innenschale 7 im Wesentlich Metall aufweist, kann der in die Glasfläche hineinragende Teil, d.h. der Teil der Innenschale 7, welcher das innere Dichtelement 4 aufnimmt, schmal ausgestaltet sein und dennoch genügen Stabilität für die Aufnahme der Scheibe aufweisen.

Die Innenschale 7 und die Außenschale 17 sind über einen Mittelrahmen 11 miteinander verbunden, wobei auch der Mittelrahmen 11 als Hohlprofil ausgestaltet ist. In der in Fig. 1 gezeigten Ausführungsform weist der Mittelrahmen fünf Hohlräume auf. Wie bei der Innenschale 7 und der Außenschale 17 wird durch die im Mittelrahmen gebildeten Hohlräume eine besonders gute thermische Isoliereigenschaft des Mittelrahmens erreicht. Durch die Verstrebungen, welche die Hohlräume des Mittelrahmens 11 bilden, wird zudem eine ausreichende Stabilität und Steifigkeit des Mittelrahmens 11 gewährleistet. Der Mittelrahmen 11 ist hier aus einem stabilen Kunststoff gefertigt. Er kann aber auch aus einem anderen stabilen, vorzugsweise Wärme isolierenden Material gefertigt sein.

Zum Verbinden der Innenschale 7 bzw. der Außenschale 17 mit dem Mittelrahmen 11 weist der Mittelrahmen 11 zwei schwalbenschwanzförmige Führungsschienen auf, welche einerseits in ein schwalbenschwanzförmiges Profil 8 der Innenschale 7 und andererseits in ein schwalbenschwanzförmiges Profil der Außenschale 17 in Eingriff gebracht und damit fest verbunden sind.

Vorteilhaft ist es, dass die gesamte Flügelrahmenaußenschale 7, 11, 17 zusammen mit dem eingespannten Drei-Scheibenisolierglas unabhängig von der Flügelrahmeninnenschale 2 hergestellt werden kann, weil die Flügelrahmeninnenschale 2 zum Einspannen der Fensterscheibe nicht mehr notwendig ist, wie es etwa bei dem aus der DE 10 2004 049 120 A1 bekannten Flügelrahmen der Fall ist.

Im Randbereich des Drei-Scheibenisolierglases 3 kann ein Verglasungsklotz 6 angeordnet sein, welcher zusätzlich zur Lagesicherung und Aussteifung des Fensterglases in der Flügelrahmenaußenschale beitragen kann.

Die Flügelrahmenaußenschale wird mit Hilfe von Befestigungsmittel 15 an der Flügelrahmeninnenschale 2 befestigt. Dabei ist es vorteilhaft, die Flügelrahmenaußenschale zwängungsfrei an der Flügelrahmeninnenschale 2 zu befestigen, um Spannungen an der Flügelrahmeninnenschale bzw. an der Flügelrahmenaußenschale, welche durch temperaturbedingte Längenausdehnungen der Flügelrahmeninnenschale bzw. der Flügelrahmenaußenschale entstehen können, auszugleichen. Vorteilhaft ist dabei, als Befestigungsmittel 15 Drehhalter vorzusehen, welche eine einfache Montage der Flügelrahmeninnenschale an der Flügelrahmenaußenschale 2 ermöglichen.

Das Drei-Scheibenisolierglas 3 wird vollständig von der Flügelrahmenaußenschale 7, 11, 17 getragen. Weil die Innenschale 7 der Flügelrahmenaußenschale aus einem Metall, vorzugsweise aus Aluminium, besteht, kann der in die Scheibe 3 hineinragende Abschnitt der Innenschale 7, d.h. der Abschnitt an dem das innere Dichtelement 4 angeordnet ist, schmal ausgestaltet sein, wobei dennoch sichergestellt ist, dass die Glasscheibe 3 sicher und stabil von der Flügelrahmenaußenschale gehaltert wird.

An der dem Falzraum zugewandten Seite der Innenschale 7 der Flügelrahmenaußenschale ist ein Mitteldichtungselement 9 angeordnet, welches bei geschlossenem Fenster die Blendrahmeninnenschale 21 berührt. Dadurch wird einerseits vermieden, dass Raumluft bis an den Mittelrahmen 11 bzw. an die Außenschale 17 der Flügelrahmenaußenschale gelangen kann. Das Mitteldichtungselement 9 ist hier als Hohlraumprofil ausgestaltet, so dass ein zusätzlicher Hohlraum in dem Falzraum gebildet wird, was die Wärmedämmung weiter verbessert.

Im Bereich des Drehpunktes 20 weist die Flügelrahmeninnenschale 2 eine Überschlagdichtung 19 auf, welche im geschlossenen Zustand des Fensters verhindert, dass Raumluft in den Falzraum zwischen den Blendrahmen und den Flügelrahmen gelangen kann.

Am Blendrahmen ist eine weitere Mitteldichtung 18 angeordnet, welche in den Falzraum zwischen dem Blendrahmen und dem Flügelrahmen hineinragt. Die in den Falzraum hineinragende Gummilippe des Mitteldichtungselements 18 berührt bei geschlossenem Fenster den Mittelrahmen 11. Dadurch wird verhindert, dass Außenluft bis an die Flügelrahmeninnenschale 2 gelangen kann. Zusammen mit dem Mitteldichtungselement 9 unterteilt das Mitteldichtungselement 18 den Falzraum zwischen dem Blendrahmen und dem Flügelrahmen in drei Hohlräume, was zu einer besonders guten Wärmeisolierung führt.

Zudem kann auch das Mitteldichtungselement 18 als Hohlprofil ausgestaltet sein, um die Wärmedämmung weiter zu verbessern. Das Mitteldichtungselement 18 ist sowohl an der Blendrahmeninnenschale 21 als auch an der Blendrahmenaußenschale 1 befestigt, sodass Außenluft nicht über die Kontaktstellen zwischen Blendrahmeninnenschale 21 und Blendrahmenaußenschale 1 in den äußeren Hohlraum 13 des Falzraumes gelangen kann. Gleichzeitig ist gewährleistet, dass zwischen der Blendrahmeninnenschale 21, welcher aus Holz gefertigt sein kann, und der Blendrahmenaußenschale 1, welche aus Aluminium oder einem anderen Metall gefertigt sein kann, eine ausreichende Luftzirkulation möglich ist. Zur einfachen Befestigung der Blendrahmenaußenschale 1 an der Blendrahmeninnenschale 21 können Rahmenklipsteile 16 vorgesehen sein, mit dessen Hilfe die Blendrahmenaußenschale auf einfache Weise an die Blendrahmeninnenschale aufgesteckt werden kann.

Die Flügelrahmenaußenschale 7, 11, 17 kann unabhängig von der Flügelrahmeninnenschale 2 hergestellt werden, was den Produktionsprozess, insbesondere des Flügelrahmens erheblich vereinfacht. Nach getrennter Herstellung der Flügelrahmenaußenschale 7, 11, 17 und der Flügelrahmeninnenschale 2 kann die Flügelrahmeninnenschale 2 mit Hilfe der Drehhalter 15 an der Flügelrahmenaußenschale bzw. an der Innenschale 7 der Flügelrahmenaußenschale befestigt werden.

Die Flügelrahmeninnenschale 2 kann Scharniere aufweisen, um den Flügelrahmen beispielsweise an der Blendrahmeninnenschale 21 schwenkbar anzuordnen.

### Bezugszeichenliste

- 1: Blendrahmenaußenschale
- 2: Flügelrahmeninnenschale
- 3: Isolierglas, z.B. 3-Scheibenisolierglas
- 4: inneres Dichtelement
- 5: äußeres Dichtelement
- 6: Verglasungsklotz
- 7: Innenschale der Flügelrahmenaußenschale
- 8: schwalbenschwanzförmige Aussparung
- 9: Mitteldichtungselement an der Innenschale der Flügelrahmenaußenschale
- 10: mittlerer Hohlraum
- 11: Mittelrahmen der Flügelrahmenaußenschale, vorzugsweise ein Hohlprofil aus Kunststoff
- 12: Hohlraum im Mittelrahmen
- 13: äußere Hohlraum
- 14: innerer Hohlraum
- 15: Befestigungsmittel, vorzugsweise Drehhalter für Flügelrahmenaußenschale
- 16: Befestigungsmittel für Blendrahmenaußenschale
- 17: Außenschale der Flügelrahmenaußenschale
- 18: Mitteldichtungselement am Blendrahmen
- 19: Überschlagdichtung
- 20: Drehpunkt
- 21: Blendrahmeninnenschale

## Patentansprüche

1. Flügelrahmenaußenschale für eine Flügelrahmeninnenschale (2), welche im wesentlichen Holz oder Kunststoff aufweist und welche entlang mindestens einer Drehachse schwenkbar an einen Blendrahmen (1, 21) anordenbar ist, wobei die Flügelrahmenaußenschale eine Innenschale (7), einen Mittelrahmen (11) und eine Außenschale (17) aufweist, wobei die Innenschale (7), der Mittelrahmen (11) und die Außenschale (17) jeweils als Hohlprofil ausgestaltet sind, wobei der Mittelrahmen (11) die Innenschale (7) thermisch isolierend mit der Außenschale (17) verbindet, **dadurch gekennzeichnet, dass** an der Innenschale (7) und an der Außenschale (17) jeweils zumindest ein Dichtelement (4, 5) angeordnet ist, über welche eine Fensterscheibe (3) zwischen Innenschale (7) und Außenschale (17) einspannbar ist.

2. Flügelrahmenaußenschale nach Anspruch 1, wobei die Innenschale (7) der Flügelrahmenaußenschale über mindestens ein Befestigungsmittel (15), vorzugsweise ein Drehhalter, mit der Flügelrahmeninnenschale (2) verbindbar ist, wobei das mindestens eine Befestigungsmittel (15) ausgestaltet ist, die Innenschale (7) zwängungsfrei mit der Flügelrahmeninnenschale (2) zu verbinden.

3. Flügelrahmenaußenschale nach einem der vorhergehenden Ansprüche, wobei an der Innenschale (7) der Flügelrahmenaußenschale ein erstes Mitteldichtungselement (9) angeordnet ist, welches bei geschlossenem Fenster den Blendrahmen berührt und einen Falzraum zwischen Flügelrahmen, welcher durch die Flügelrahmenaußenschale (7, 11, 17) und die Flügelrahmeninnenschale (2) gebildet wird, und Blendrahmen thermisch und weitgehend luftdicht in einen inneren Hohlraum (14) und einen äußeren Hohlraum (10, 13) trennt.

4. Flügelrahmenaußenschale nach einem der vorhergehenden Ansprüche, wobei die Innenschale (7) und die Außenschale (17) im Wesentlichen Metall, bevorzugt Leichtmetall, ganz besonders bevorzugt Aluminium, aufweisen und wobei der Mittelrahmen (11) einen stabilen, Wärme isolierenden Kunststoff aufweist.

5. Flügelrahmen, aufweisend eine Flügelrahmeninnenschale (2) und eine Flügelrahmenaußenschale nach einem der vorhergehenden Ansprüche.

6. Fensterrahmen mit einem Blendrahmen und einem Flügelrahmen nach Anspruch 5.

7. Fensterrahmen nach Anspruch 6, wobei der Blendrahmen eine Blendrahmenaußenschale (1), welche im wesentlichen Metall aufweist, und eine Blendrahmeninnenschale (21), welche im Wesentlich Holz aufweist, umfasst.

8. Fensterrahmen nach Anspruch 6 oder 7, wobei an der Innenschale (7) der Flügelrahmenaußenschale ein erstes Mitteldichtungselement (9) angeordnet ist, welches bei geschlossenem Fenster den Blendrahmen (1, 21) berührt und einen Falzraum zwischen Flügelrahmen und Blendrahmen thermisch und weitgehend luftdicht in einen inneren Hohlraum (14) und einen äußeren Hohlraum (10, 13) trennt.

9. Fensterrahmen nach einem der vorhergehenden Ansprüche 6 bis 8, wobei an der Flügelrahmeninnenschale (2) eine Überschlagdichtung (19) angeordnet ist, welche bei geschlossenem Fenster die Blendrahmeninnenschale (21) des Blendrahmens berührt und den inneren Hohlraum (14) thermisch und weitgehend luftdicht isoliert.

10. Fensterrahmen nach einem der vorhergehenden Ansprüche 6 bis 9, wobei an dem Blendrahmen ein zweites Mitteldichtungselement (18) angeordnet ist, welches bei geschlossenem Fenster die Flügelrahmenaußenschale (7, 11, 17), vorzugsweise den Mittelrahmen (11) berührt.

11. Fensterrahmen nach Anspruch 10, wobei das erste Mitteldichtungselement (9) und das zweite Mitteldichtungselement (18) derart angeordnet sind, dass sie bei geschlossenem Fenster zusammen mit dem Blendrahmen und der Flügelrahmenaußenschale einen umlaufenden Hohlraum (10) bilden, welcher einen äußeren Hohlraum (13) von einem inneren Hohlraum (14) thermisch und weitgehend luftdicht trennt.

12. Fensterrahmen nach einem der Ansprüche 10 oder 11, wobei das zweite Mitteldichtungselement (18) an der Blendrahmenaußenschale (1) und an der Blendrahmeninnenschale (21) befestigt ist.

## Claims

1. A casement outer shell for a casement inner shell (2) comprising essentially wood or plastic and which may be pivotably arranged on a window frame (1, 21) along at least one axis of rotation, said casement outer shell having an inner shell (7), a centre frame (11) and an outer shell (17), with the inner shell (7), the centre frame (11), and the outer shell (17) being each realised in the form of a hollow section, with the centre frame (11) connecting the inner shell (7) and the outer shell (17) in a thermally insulating manner, **characterised in that** the inner shell (7) and the outer shell (17) have each at least one sealing member (4, 5) arranged thereon via which a window pane (3) may be fixed between the inner shell (7) and the outer shell (17).

2. The casement outer shell as claimed in claim 1, wherein the inner shell (7) of the casement outer shell may be connected to the casement inner shell (2) via at least one fastening means (15), preferably a rotary holder, wherein the at least one fastening means (15) is configured so as to connect the inner shell (7) and the casement inner shell (2) in a tension-free manner.

3. The casement outer shell as claimed in any of the preceding claims, wherein the inner shell (7) of the casement outer shell has a first middle seal member (9) arranged thereon which, when the window is closed, contacts the window frame and thermally and in an essentially air-tight manner separates a rabbet between the casement, which is formed by the casement outer shell (7, 11, 17) and the casement inner shell (2), and the window frame into an inner cavity (14) and an outer cavity (10, 13).

4. The casement outer shell as claimed in any of the preceding claims, wherein the inner shell (7) and the outer shell (17) have essentially metal, preferably light metal, most preferably aluminium, and wherein the centre frame (11) has a sturdy, heat-insulating plastic.

5. A casement having a casement inner shell (2) and a casement outer shell as claimed in any of the preceding claims.

6. A window framing having a window frame and a casement as claimed in claim 5.

7. The window framing as claimed in claim 6, wherein the window frame includes a window frame outer shell (1), comprising essentially metal and a window frame inner shell (21), comprising essentially wood.

8. The window framing as claimed in claim 6 or 7, wherein the inner shell (7) of the casement outer shell has a first middle seal member (9) arranged thereon which, when the window is closed, contacts the window frame (1, 21) and thermally and in an essentially air-tight manner separates a rabbet between the casement and the window frame into an inner cavity (14) and an outer cavity (10, 13).

9. The window framing as claimed in any one of the preceding claims 6 to 8, wherein the casement inner shell (2) has an overlap seal (19) arranged thereon which, when the window is closed, contacts the window frame inner shell (21) of the window frame and insulates the inner cavity (14) thermally and in an essentially air-tight manner.

10. The window framing as claimed in any one of the preceding claims 6 to 9, wherein the window frame has a second middle seal member (18) arranged thereon which, when the window is closed, contacts the casement outer shell (7, 11, 17), preferably the centre frame (11).

11. The window framing as claimed in claim 10, wherein the first middle seal member (9) and the second middle seal member (18) are arranged in such a manner that when the window is closed they cooperate with the window frame and with the casement outer shell to form a circumferential cavity (10) that separates an outer cavity (13) from an inner cavity (14) thermally and in an essentially air-tight manner.

12. The window framing as claimed in any one of claims 10 or 11, wherein the second middle seal member (18) is fastened to the window frame outer shell (1) and to the window frame inner shell (21).

## Revendications

1. Coque extérieure de cadre de vantail pour une coque intérieure de cadre de vantail (2) laquelle présente essentiellement du bois ou de la matière plastique et qui peut être disposée le long d'au moins un axe de rotation de manière à pouvoir pivoter sur un dormant (1, 21), la coque extérieure de cadre de vantail présentant une coque intérieure (7), un cadre médian (11) et une coque extérieure (17), la coque intérieure (7), le cadre médian (11) et la coque extérieure (17) étant respectivement réalisés sous forme de profil creux, le cadre médian (11) reliant la coque intérieure (7) à la coque extérieure (17) de manière thermiquement isolante, **caractérisée en ce que** sur la coque intérieure (7) et sur la coque extérieure (17) est respectivement disposé au moins un élément d'étanchéité (4, 5) grâce auxquels une vitre de fenêtre (3) peut être maintenue serrée entre la coque intérieure (7) et la coque extérieure (17).

2. Coque extérieure de cadre de vantail selon la revendication 1 dans laquelle la coque intérieure (7) de la coque extérieure de cadre de vantail peut être reliée à la coque intérieure de cadre de vantail (2) par au moins un moyen de fixation (15), de préférence un support rotatif, ledit au moins un moyen de fixation (15) étant conçu de manière à relier sans contrainte la coque intérieure (7) à la coque intérieure de cadre de vantail (2).

3. Coque extérieure de cadre de vantail selon l'une quelconque des revendications précédentes dans laquelle sur la coque intérieure (7) de la coque extérieure de cadre de vantail est disposé un premier élément d'étanchéité médian (9) qui touche le dormant lorsque la fenêtre est fermée et sépare thermiquement et de manière sensiblement étanche à l'air un espace de feuillure ménagé entre le cadre de vantail, formé par la coque extérieure de cadre de vantail (7, 11, 17) et la coque intérieure de cadre de vantail (2), et le dormant en une cavité intérieure (14) et une cavité extérieure (10, 13).

4. Coque extérieure de cadre de vantail selon l'une quelconque des revendications précédentes dans laquelle la coque intérieure (7) et la coque extérieure (17) présentent essentiellement du métal, de préférence du métal léger, de manière toute privilégiée de l'aluminium, et dans laquelle le cadre médian (11) présente de la matière plastique stable thermiquement isolante.

5. Cadre de vantail présentant une coque intérieure de cadre de vantail (2) et une coque extérieure de cadre de vantail selon l'une quelconque des revendications précédentes.

6. Cadre de fenêtre avec un dormant et un cadre de vantail selon la revendication 5.

7. Cadre de fenêtre selon la revendication 6 dans lequel le dormant comprend une coque extérieure de dormant (1) qui présente essentiellement du métal et une coque intérieure de dormant (21) qui présente essentiellement du bois.

8. Cadre de fenêtre selon la revendication 6 ou 7 dans lequel sur la coque intérieure (7) de la coque extérieure de cadre de vantail est disposé un premier élément d'étanchéité médian (9) qui touche le dormant (1, 21) lorsque la fenêtre est fermée et sépare thermiquement et de manière sensiblement étanche à l'air un espace de feuillure ménagé entre le cadre de vantail et le dormant en une cavité intérieure (14) et une cavité extérieure (10, 13).

9. Cadre de fenêtre selon l'une quelconque des revendications précédentes 6 à 8 dans lequel sur la coque intérieure de cadre de vantail (2) est disposé un joint à frappe (19) qui touche la coque intérieure de dormant (21) du dormant lorsque la fenêtre est fermée et isole thermiquement et de manière sensiblement étanche à l'air la cavité intérieure (14).

10. Cadre de fenêtre selon l'une quelconque des revendications précédentes 6 à 9 dans lequel sur le dormant est disposé un deuxième élément d'étanchéité médian (18) qui touche la coque extérieure de cadre de vantail (7, 11, 17), de préférence le cadre médian (11), lorsque la fenêtre est fermée.

11. Cadre de fenêtre selon la revendication 10 dans lequel le premier élément d'étanchéité médian (9) et le deuxième élément d'étanchéité médian (18) sont disposés de manière à former, lorsque la fenêtre est fermée, ensemble avec le dormant et la coque extérieure de cadre de vantail une cavité circonférentielle (10) qui sépare thermiquement et de manière sensiblement étanche à l'air une cavité extérieure (13) d'une cavité intérieure (14).

12. Cadre de fenêtre selon l'une quelconque des revendications 10 ou 11 dans lequel le deuxième élément d'étanchéité médian (18) est fixé à la coque extérieure de dormant (1) et à la coque intérieure de dormant (21).
